# EUROPÄISCHE PATENTANMELDUNG

(11) **EP 4 611 179 A1**
(43) Veröffentlichungstag der Anmeldung: **03.09.2025**
(21) Anmeldenummer: 24190651.0
(22) Anmeldetag: 24.07.2024
(51) Int. Cl.: H01R 12/67, H01R 13/506, H01R 4/2406

(54) **ANSCHLUSSVERBINDUNGSELEMENT FÜR EIN LEUCHTDIODENBAND UND SYSTEM MIT EINEM ANSCHLUSSVERBINDUNGSELEMENT UND EINEM LEUCHTDIODENBAND**

(30) Priorität: 01.03.2024 DE 102024105911
(71) Anmelder: ASPÖCK Systems GmbH, 4722 Peuerbach (AT)
(72) Erfinder: KAGER, Gerhard, 4210 Gallneukirchen (AT); STEINER, Erwin, 4722 Peuerbach (AT)
(74) Vertreter: Söllner, Udo

(57) **Zusammenfassung**

Es ist ein Anschlussverbindungselement (13) vorgesehen zur mechanischen Anordnung eines und elektrischen Verbindung mit einem Leuchtdiodenband (1) , wobei das Anschlussverbindungselement (13) einen Aufnahmekörper (14) mit einer Bodenwand (15) und von der Bodenwand (15) ausgehenden seitlichen Seitenwänden (16) aufweist und eine von der Bodenwand (15) und den Seitenwänden (16) ausgebildete Innenausnehmung (17) besitzt, in der das Leuchtdiodenband (1) aufnehmbar ist, und der Aufnahmekörper (14) mindestens ein, sich von der Bodenwand (15) ausgehend in Richtung von der Innenausnehmung (17) weg erstreckendes, schneidendes Kontaktmittel (18) aufweist, mittels dessen eine elektrische Verbindung zwischen dem Anschlussverbindungselement (13) und dem Leuchtdiodenband (1) herstellbar ist, wobei die jeweilige Seitenwand (16) eine die Seitenwand (16) durchsetzende Ausnehmung (33) aufweist und an einer der Innenausnehmung (17) zugewandten Innenwandfläche eine sich in Längsrichtung der Seitenwand (16) erstreckende Nut (35) aufweist, und die Innenausnehmung (17) mit einem zur Aufnahme des Leuchtdiodenbands (1) ausgebildeten Verbinderelement (12) versehen ist, wobei das Verbinderelement (12) eine Innenausnehmung (21) besitzt, welche von einer Bodenwand (22) und seitlichen Seitenwänden (23, 24) und einer Stirnwand (27) sowie einer der Bodenwand (22) gegenüber liegenden Deckwand (25) begrenzt ist und die Bodenwand (22) im Bereich der Stirnwand (27) eine die Bodenwand (22) durchsetzende Ausnehmung (29) aufweist.

## Beschreibung

Die vorliegende Erfindung betrifft ein Anschlussverbindungselement zur mechanischen Anordnung eines und elektrischen Verbindung mit einem Leuchtdiodenband nach dem Oberbegriff des Anspruchs 1. Die Erfindung betrifft darüber hinaus ein System mit einem Anschlussverbindungselement und einem in einem lang gestreckten Profil angeordneten Leuchtdiodenband nach dem Oberbegriff des Anspruchs 15.

Bei dem vorstehend erwähnten Leuchtdiodenband kann es sich um ein flexibles Leuchtdiodenband handeln, welches beispielsweise für Beleuchtungszwecke in einem Gebäude oder an einem Fahrzeug vorgesehen ist. Ein solches Leuchtdiodenband kann eine beträchtliche Längserstreckung aufweisen, sodass auch die Situation auftreten kann, dass Zwischeneinspeisungen zur Strom- beziehungsweise Spannungsversorgung der Leuchtdioden notwendig werden können. Ein optisch für den Betrachter als durchgehendes oder einstückig erscheinendes Leuchtdiodenband kann auch aus mehreren Leuchtdiodenbändern zusammengesetzt werden, sodass ein Bedarf besteht, ein Anschlussverbindungselement zwischen den einzelnen Leuchtdiodenbändern vorzusehen, wobei das Anschlussverbindungselement gleichzeitig die Versorgung der Leuchtdiodenbändern mit Strom beziehungsweise Spannung über die Verbindungsstelle bereitstellen soll. Auch besteht ein Bedarf, ein Anschlussverbindungselement vorzusehen, um eine Ersteinspeisung von Strom beziehungsweise Spannung in ein erstes oder einzelnes Leuchtdiodenband zu ermöglichen.

Ein Leuchtdiodenband, wie es vorstehend erwähnt wurde, weist oftmals zwei oder mehr sich entlang der Längsrichtung des Leuchtdiodenbandes erstreckende Kupferbahnen oder Kupferlayer auf, welche an einer flexiblen Leiterplatte vorgesehen sind, an denen die Leuchtdioden beispielsweise mittels Chip-on-board (COB) Technologie angeordnet sind.

Anhand der Druckschrift EP 2 037 723 A2 ist eine LED Kontaktierung bekannt geworden, welche vorsieht, mittels zweier Blechschrauben eine mechanische Befestigung eines LED Moduls an einer, zwei leitfähige Schichten aufweisenden Tragschicht vorzusehen. Eine mechanische und elektrische Verbindung eines Anschlussverbindungselements mit einem Leuchtdiodenband, wie dies vorstehend erläutert wurde, ist von dieser Druckschrift aber nicht beschrieben worden.

Das eingangs erwähnte Anschlussverbindungselement soll nämlich sowohl eine mechanische Anbindungsmöglichkeit für das Anschlussverbindungselement selbst am Leuchtdiodenband bereitstellen, als auch als Verbindungselement zwischen benachbarten Leuchtdiodenbändern dienen, als auch als Anschlusselement für die Zwischeneinspeisungen von Leuchtdiodenbändern dienen.

Schließlich ist durch die Anmelderin anhand der EP 3 872 931 A1 ein Anschlussverbindungselement für ein Leuchtdiodenband bekannt geworden, welches sich bereits bewährt hat, aber noch Raum für Verbesserungen aufweist.

Der vorliegenden Erfindung liegt daher die Aufgabe zugrunde, ein Anschlussverbindungselement bereitzustellen, welches die vorstehenden Anforderungen erfüllt. Auch soll ein System mit dem zu schaffenden Anschlussverbindungselement und einem Leuchtdiodenband bereitgestellt werden.

Die Erfindung weist zur Lösung dieser Aufgabe hinsichtlich des Anschlussverbindungselements die Merkmale nach dem Anspruch 1 auf. Vorteilhafte Ausgestaltungen hiervon sind in den weiteren Ansprüchen beschrieben.

Darüber hinaus weist die Erfindung zur Lösung dieser Aufgabe hinsichtlich des Systems die Merkmale nach dem Anspruch 15 auf, wobei vorteilhafte Ausgestaltungen hiervon in den weiteren Ansprüchen beschrieben sind.

Die Erfindung schafft ein Anschlussverbindungselement zur mechanischen Anordnung eines und elektrischen Verbindung mit einem Leuchtdiodenband, wobei das Anschlussverbindungselement einen Aufnahmekörper mit einer Bodenwand und von der Bodenwand ausgehenden seitlichen Seitenwänden aufweist und eine von der Bodenwand und den Seitenwänden ausgebildete Innenausnehmung besitzt, in der das Leuchtdiodenband aufnehmbar ist, und der Aufnahmekörper mindestens ein, sich von der Bodenwand ausgehend in Richtung von der Innenausnehmung weg erstreckendes, schneidendes Kontaktmittel aufweist, mittels dessen eine elektrische Verbindung zwischen dem Anschlussverbindungselement und dem Leuchtdiodenband herstellbar ist, wobei die jeweilige Seitenwand eine die Seitenwand durchsetzende Ausnehmung aufweist und an einer der Innenausnehmung zugewandten Innenwandfläche eine sich in Längsrichtung der Seitenwand erstreckende Nut aufweist, und die Innenausnehmung mit einem zur Aufnahme des Leuchtdiodenbands ausgebildeten Verbinderelement versehen ist, wobei das Verbinderelement eine Innenausnehmung besitzt, welche von einer Bodenwand und seitlichen Seitenwänden und einer Stirnwand sowie einer der Bodenwand gegenüber liegenden Deckwand begrenzt ist und die Bodenwand im Bereich der Stirnwand eine die Bodenwand durchsetzende Ausnehmung aufweist.

Über die Möglichkeit einer mechanischen Anordnung, bei der es sich um eine Aufnahme eines Leuchtdiodenbands in der Innenausnehmung des erfindungsgemäßen Anschlussverbindungselements handeln kann, wird es ermöglicht, ein Leuchtdiodenband, welches beispielsweise am Montageort von einer Rolle abgezogen und einfach abgelängt oder abgeschnitten wird, ohne die Notwendigkeit, an dem Leuchtdiodenband weitere Arbeiten zum Vorbereiten des Leuchtdiodenbandes vornehmen zu müssen, das Anschlussverbindungselement mit dem Leuchtdiodenband körperlich zu verbinden. Bei der Innenausnehmung kann es sich um eine langgestreckte Innenausnehmung handeln, in der das Leuchtdiodenband oder ein Leuchtdiodenstreifen aufgenommen werden kann.

Durch diese körperliche Verbindung wird erreicht, dass durch das beispielsweise mittels Haltemittel am Montageort oder Anschlussort ohnehin gehaltene oder befestigte Leuchtdiodenband auch gleichzeitig das Anschlussverbindungselement gehalten oder befestigt wird, ohne dass es separat mit einem eigenen Haltemittel am Anschlussort oder Montageort gehalten oder befestigt werden müsste.

Es wird also die Möglichkeit geschaffen, das Anschlussverbindungselement am Montageort oder Anschlussort in situ mit dem Leuchtdiodenband mechanisch zu verbinden und, da das Anschlussverbindungselement auch zur elektrischen Kontaktierung des Leuchtdiodenbands zu dessen Versorgung mit Strom und/oder Spannung ausgebildet ist, gleichzeitig das Vorsehen der Versorgung des Leuchtdiodenbands mit elektrischer Energie herbeigeführt.

Es wird also durch die erfindungsgemäße Ausbildung des Anschlussverbindungselements eine Funktionsintegration erreicht, da damit sowohl die mechanische Anbindung des Anschlusselements für die elektrische Energieversorgung des Leuchtdiodenbands vor Ort, also in situ am Anschlussort oder Montageort realisiert, als auch ein Element oder Bauteil, nämlich das Anschlussverbindungselement für die elektrische Energieversorgung des Leuchtdiodenbands realisiert.

Dadurch wird es ermöglicht, ein Leuchtdiodenband, welches ohne Anschlussmöglichkeit für die elektrische Energieversorgung gefertigt wird, beispielsweise auf einer Rolle aufgewickelt an den Anschlussort oder Montageort zu verbringen und dort in situ mit einem Anschlussmittel zu versehen, über das die elektrische Energieversorgung am Anschlussort oder Montageort bereitgestellt wird. Es müssen also an dem auf einer Rolle aufgewickelten Leuchtdiodenband keinerlei Vorbereitungsarbeiten für die spätere elektrische Energieversorgung am Montageort oder Anschlussort vorgenommen werden, da über die mechanische Verbindung des Anschlussverbindungselements mit dem Leuchtdiodenband gleichzeitig die elektrische Kontaktierung zwischen dem Anschlussverbindungselement und dem Leuchtdiodenband herbeigeführt wird, sodass über das beispielsweise mit Anschlussmitteln versehene Anschlussverbindungselement dann elektrische Energie in das Leuchtdiodenband eingespeist werden kann.

Diese Vorgehensweise besitzt den Vorteil, dass das Leuchtdiodenband am Montageort oder Anschlussort in beliebiger Länge von der Rolle abgezogen und abgelängt werden kann, ohne dass vorher am Leuchtdiodenband bereits Anschlussarbeiten für die Anbringung eines Bauteils zur Herbeiführung einer elektrischen Energieversorgung des Leuchtdiodenbands durchgeführt werden müssen.

Diese Vorgehensweise erleichtert den schnellen und fehlerfreien Anschluss eines solchen Bauteils zur Herbeiführung einer elektrischen Energieversorgung des Leuchtdiodenbands am Anschlussort oder Montageort erheblich und stellt daher auch eine sehr kostengünstige Lösung für den Anschluss eines solchen Bauteils an das Leuchtdiodenband dar.

Das Anschlussverbindungselement nach der vorliegenden Erfindung zeichnet sich durch ein Verbinderelement aus, welches auch als Verbinderkappe oder Connectorkappe bezeichnet werden kann, welches seinerseits wiederum eine Innenausnehmung besitzt, welche von einer Bodenwand und seitlichen Seitenwänden und einer Stirnwand sowie einer der Bodenwand gegenüber liegenden Deckwand begrenzt ist. Das Leuchtdiodenband kann nach dessen Ablängen oder Abschneiden mit der sich durch das Ablängen oder Abschneiden ergebenden Stirnfläche oder Schnittfläche in die Innenausnehmung des Verbinderelements eingeführt werden, bis die Schnittfläche an der Stirnwand des Verbinderelements zur Anlage kommt.

Das Verbinderelement besitzt im Bereich der Stirnwand eine die Bodenwand durchsetzende Ausnehmung, durch die beim Einsetzen oder Einführen des Verbinderelements mit dem Leuchtdiodenband in die Innenausnehmung des Aufnahmekörpers des Anschlussverbindungselements das schneidende Kontaktmittel mit der Unterseite des Leuchtdiodenbands beziehungsweise Leuchtdiodenstreifens in Kontakt kommt und, wenn das Verbinderelement mit dem Leuchtdiodenband beziehungsweise Leuchtdiodenstreifen weiter in die Innenausnehmung eingeführt wird, das Basisprofil des Leuchtdiodenbands beziehungsweise Leuchtdiodenstreifens durchdringt und dabei beidseits des Leuchtdiodenstreifens vorgesehene elektrisch leitende Kupferbahnen durchdringt. Somit wird durch die Anordnung des Leuchtdiodenbands mit dem Leuchtdiodenstreifen und dem das Leuchtdiodenband aufnehmenden Basisprofil sowie der das Leuchtdiodenband bedeckenden Vergussmasse zunächst in die Innenausnehmung des Verbinderelements bereits eine mechanische Festlegung des Leuchtdiodenbands in der Innenausnehmung des Verbinderelements erreicht und durch die Einbringung und Festlegung des Verbinderelements in die Innenausnehmung des Aufnahmekörpers an auch eine mechanische Anordnung und elektrischen Verbindung des Leuchtdiodenbands mit dem Anschlussverbindungselement erreicht.

Durch die Anordnung des Verbinderelements in der Innenausnehmung des Aufnahmekörpers des Anschlussverbindungselements wird eine dauerhaft sichere mechanische und körperliche Festlegung des Leuchtdiodenbands in der Innenausnehmung des Verbinderelements erreicht, wie dies nachfolgend noch näher erläutert wird und durch die Anordnung des Verbinderelements in der Innenausnehmung des Aufnahmekörpers des Anschlussverbindungselements wird eine entsprechende mechanische und körperliche Festlegung des Verbinderelements in der Innenausnehmung des Aufnahmekörpers erzielt.

Das erfindungsgemäß vorgesehene Verbinderelement ist so ausgebildet, dass es das Leuchtdiodenband mit dem im Basisprofil zusammen mit der Vergussmasse vorgesehenen Leuchtdiodenstreifen mit vorzugsweise allseitiger Vorspannung in der Innenausnehmung des Verbinderelements aufnimmt, wodurch eine feuchtigkeitsdichte und staubdichte Konfiguration geschaffen ist, sodass das Leuchtdiodenband nach seiner Anordnung an dem Anschlussverbindungselement zur Verwendung auch im Außenbereich an Gebäuden und an Fahrzeugen vorgesehen ist, da das Eindringen von Staub und Feuchtigkeit in den Anschlussbereich des Leuchtdiodenstreifens mit den schneidenden elektrischen Kontaktmitteln des Anschlussverbindungselements verhindert wird. Es wird damit eine Dichtigkeit beispielsweise gemäß der Schutzklasse IP67 erreicht.

Es ist nach einer Weiterbildung der Erfindung vorgesehen, dass das Verbinderelement an einer Außenfläche der jeweiligen Seitenwand eine sich in Längsrichtung des Verbinderelements erstreckende Längsrippe aufweist. Diese Längsrippe kann in einer Querschnittsansicht keilförmig oder dreieckförmig ausgebildet sein mit einer in Hochachsrichtung der jeweiligen Seitenwand sich von der Deckwand zur Bodenwand des Verbinderelements abnehmenden Breite in Querschnittsrichtung.

Durch diese Konfiguration wird erreicht, dass das Verbinderelement von in Hochachsrichtung des Aufnahmekörpers des Anschlussverbindungselements betrachtet von oben her in den Aufnahmeraum beziehungsweise die Innenausnehmung des Aufnahmekörpers eingesetzt beziehungsweise eingeführt werden kann und sodann in Richtung zur Bodenwand des Aufnahmekörpers nach unten gedrückt werden kann. Bei der Bewegung des bereits teilweise in der Innenausnehmung des Aufnahmekörpers angeordneten Verbinderelements in Richtung zur Bodenwand des Aufnahmekörpers gelangen dann die genannten Längsrippen in Kontakt mit der jeweiligen Seitenwand und zwar mit einem in Hochachsrichtung des Aufnahmekörpers oberen Bereich der Seitenwand, welcher dann lateral geringfügig ausweicht, sodass das Verbinderelement weiter in Richtung nach unten zur Bodenwand des Aufnahmekörpers gedrückt werden kann, bis die Längsrippen der jeweiligen Seitenwand die in Längsrichtung der jeweiligen Seitenwand des Aufnahmekörpers erstreckende Nut passiert hat und sodann die Längsrippe des Verbinderelements formschlüssig mit der Nut der Seitenwand des Aufnahmekörpers in Eingriff kommt und somit eine formschlüssige Rastverbindung der Längsrippe der jeweiligen Seitenwand mit der jeweiligen sich in Längsrichtung der Seitenwand des Aufnahmekörpers erstreckenden Nut hergestellt ist.

Dies führt dazu, dass das Verbinderelement mit dem in der Innenausnehmung des Verbinderelements angeordneten Leuchtdiodenband in der Innenausnehmung des Aufnahmekörpers sicher festgelegt ist und sich nicht selbsttätig aus der Innenausnehmung des Aufnahmekörpers lösen kann. Bei der Bewegung des Verbinderelements mit dem in der Innenausnehmung des Verbinderelements angeordneten Leuchtdiodenband in Richtung zur Bodenwand des Aufnahmekörpers des Anschlussverbindungselements dringt nämlich dass schneidende Kontaktmittel durch das Basisprofil des Leuchtdiodenbands hindurch und durchstößt oder durchdringt auch die Kupferbahnen beidseits des im Basisprofil angeordneten Leuchtdiodenstreifens und dringt in die oberhalb des Leuchtdiodenstreifens im Basisprofil angeordnete Vergussmasse des Leuchtdiodenbands ein. Dabei entsteht eine der Eindringbewegung des schneidenden Kontaktmittels entgegen gerichtete Kraftkomponente, welche über die Oberseite des Leuchtdiodenbands auf die Deckwand des Verbinderelements wirkt und somit die Tendenz besteht, dass das Verbinderelement zusammen mit dem Leuchtdiodenband aus der Innenausnehmung in Richtung nach oben herausgedrückt wird.

Da sich aber die in Längsrichtung an der jeweiligen Seitenwand des Verbinderelements erstreckenden Längsrippen an der sich in Längsrichtung der jeweiligen Seitenwand des Aufnahmekörpers erstreckenden Nut abstützen, kann diese Kraftkomponente das Verbinderelement nicht aus der Innenausnehmung des Aufnahmekörpers des Anschlussverbindungselements herausdrücken und die vorstehend erwähnte sichere mechanische und elektrische Anordnung des Leuchtdiodenbands in der Innenausnehmung des Aufnahmekörpers des Anschlussverbindungselements bleibt aufrechterhalten.

Es ist dabei nach einer Weiterbildung der Erfindung vorgesehen, dass das Verbinderelement im Bereich der Stirnwand an der jeweiligen Seitenwand eine sich quer zur Längsrichtung des Verbinderelements erstreckende Querrippe aufweist. Diese Querrippe kommt mit der die jeweilige Seitenwand des Aufnahmekörpers durchsetzenden Ausnehmung in Kontakt, wenn das Verbinderelement von oben her in die Innenausnehmung des Aufnahmekörpers eingeführt wird, sodass der Eingriff zwischen den Querrippen des Verbinderelements und den Ausnehmungen der Seitenwände des Aufnahmekörpers dazu führt, dass sich das Verbinderelement nicht in unbeabsichtigter Weise in Axiallängsrichtung der Innenausnehmung des Aufnahmekörpers heraus bewegen kann.

Das erfindungsgemäß vorgesehene Anschlussverbindungselement ist zur Anordnung an einem Leuchtdiodenband eingerichtet und auch für eine Automotiveanwendung vorgesehen. Die erfindungsgemäße Ausbildung des Anschlussverbindungselements sorgt dafür, dass bei der Anordnung des Leuchtdiodenbands mit Anschlussverbindungselement an einem Fahrzeug, welches bei der Fahrt laufend Schwingungen oder Stöße auf das Leuchtdiodenband mit Anschlussverbindungselement überträgt, erreicht wird, dass diese Stöße oder Schwingungen die sichere mechanische und elektrische Verbindung zwischen dem Anschlussverbindungselement und dem Leuchtdiodenband nicht negativ beeinflussen und somit das Leuchtdiodenband sicher am Anschlussverbindungselement gehalten wird und auch die elektrische Energieversorgung des Leuchtdiodenbands durch das Anschlussverbindungselement durch die Stöße und Schwingungen nicht negativ beeinflusst wird.

Es ist nach einer Weiterbildung der Erfindung vorgesehen, dass die Innenausnehmung des Verbinderelements in einer Ansicht quer zur Längsrichtung des Verbinderelements im Bereich unterhalb der der Ausnehmung gegenüberliegenden Deckwand eine erste Breitenerstreckung aufweist und im Bereich der ersten Breitenerstreckung eine rechteckförmige Konfiguration besitzt.

Diese Konfiguration führt dazu, dass das Basisprofil des Leuchtdiodenbands formschlüssig in dem Bereich der rechteckförmigen Konfiguration aufgenommen ist und zwar vorzugsweise so, dass auf die beiden gegenüberliegenden Seitenwandabschnitte des Basisprofils von dem rechteckförmigen Bereich der Innenausnehmung des Verbinderelements eine Druckkraft ausgeübt wird, die Seitenwandabschnitte des Basisprofils also mit Vorspannung in dem rechteckförmigen Bereich der Innenausnehmung aufgenommen sind und somit durch die vorzugsweise mit einem elastischen Werkstoff gebildeten Seitenwandabschnitte des Basisprofils eine Dichtwirkung gegen das Eindringen von Staub und Feuchtigkeit in die Innenausnehmung des Aufnahmekörpers erzielt wird.

Es ist nach einer Weiterbildung der Erfindung auch vorgesehen, dass die Innenausnehmung des Verbinderelements in einer Ansicht quer zur Längsrichtung des Verbinderelements im Bereich oberhalb der Bodenwand eine wannenförmige Konfiguration besitzt mit einer sich von der Bodenwand ausgehend in Richtung zur Deckwand zunehmenden zweiten Breitenerstreckung. Diese wannenförmige Konfiguration sorgt dafür, dass sich das Basisprofil des Leuchtdiodenbands bei der Anordnung des Leuchtdiodenbands in der Innenausnehmung an die Seitenwände des wannenförmig ausgebildeten Bereichs der Innenausnehmung des Verbinderelements anschmiegt und somit die Dichtwirkung gegen das Eindringen von Staub und Schmutz und Feuchtigkeit in den Bereich zwischen den Außenflächen des Basisprofils und den Innenflächen der Innenausnehmung des Verbinderelements aufrechterhalten werden kann.

Es ist nach einer Weiterbildung der Erfindung auch vorgesehen, dass die zweite Breitenerstreckung der Innenausnehmung im Kontaktbereich der wannenförmige Konfiguration der Innenausnehmung und der rechteckförmigen Konfiguration grö-ßergleich der ersten Breitenerstreckung ist.

Diese Konfiguration sorgt dafür, dass bei der Einbringung des Leuchtdiodenbands mit dem Basisprofil in die Innenausnehmung des Verbinderelements das Basisprofil einen Raum zum seitlichen Ausweichen in den wannenförmig ausgebildeten Bereich der Innenausnehmung hat und somit das Basisprofil mit Vorspannung in seitlicher Richtung der Innenausnehmung in die Innenausnehmung aufgenommen wird, was dazu führt, dass zwischen den seitlichen Seitenwänden des Basisprofils und den Innenflächen der Innenausnehmung, an denen die Seitenwände des Basisprofils anliegen, eine Reibkraft erzeugt wird, die dem unbeabsichtigten sich Lösen des Leuchtdiodenbands aus der Innenausnehmung des Verbinderelements entgegenwirken, sodass die vorstehend bereits beschriebenen Stöße und Schwingungen, welche auf das Leuchtdiodenband bei einer Anwendung an einem Fahrzeug wirken, die mechanische und elektrische Verbindung zwischen dem Leuchtdiodenband und dem Anschlussverbindungselement nicht negativ beeinflussen können.

Es ist nach einer Weiterbildung der Erfindung vorgesehen, dass das Verbinderelement transparent ausgebildet ist. Diese Konfiguration sorgt dafür, dass das Verbinderelement den Austritt von Licht aus dem leuchtenden Leuchtdiodenband nicht negativ beeinflusst und somit die Lichtwirkung des Leuchtdiodenbands im Kontaktbereich zwischen dem Leuchtdiodenband und dem Verbinderelement keine Abschattung oder dergleichen erfährt und das Leuchtdiodenband auf den Betrachter entlang seiner gesamten Längserstreckung eine als gleichförmig linienförmig empfundene Lichtwirkung entfalten kann.

Es ist nach einer Weiterbildung der Erfindung vorgesehen, dass das Verbinderelement zur Aufnahme eines in einem zumindest abschnittsweise querschnittlich wannenförmig ausgebildeten Basisprofil mit einer Vergussmasse versehenen Leuchtdiodenbands in der Innenausnehmung ausgebildet ist.

Diese Konfiguration sorgt dafür, dass das vorstehend bereits erwähnte Leuchtdiodenband in der Form eines lang gestreckten Basisprofils mit einem darin angeordneten lang gestreckten Leuchtdiodenstreifen, welcher mit einer Vergussmasse bedeckt ist, in dem Verbinderelement aufgenommen werden kann. Die Vergussmasse kann beispielsweise aus einem Polyurethan Material gefertigt sein und kann beispielsweise transparent ausgebildet sein oder translucent oder auch mehrschichtig ausgebildet sein, nämlich beispielsweise eine die Leuchtdioden direkt einschließende Teilschicht transparent und ein darüber angeordneter Bereich beziehungsweise Teilschicht beispielsweise translucent ausgebildet sein, sodass die Lichtemission der Leuchtdioden nicht behindert wird und das optische Erscheinungsbild an der Oberseite der Vergussmasse gleichmäßig erscheint.

Es ist nach einer Weiterbildung der Erfindung vorgesehen, dass das Verbinderelement das Basisprofil mit Leuchtdiodenband und sich in Längsrichtung des Leuchtdiodenbandes erstreckenden Kontaktierungsmittel und Vergussmasse in der Innenausnehmung mit zumindest in Breitenrichtung des Basisprofils wirkender Vorspannung aufnimmt. Damit wird eine Konfiguration geschaffen, nach der das Leuchtdiodenband in der Innenausnehmung mit Vorspannung angeordnet ist und ein unbeabsichtigtes sich Herausbewegen des Leuchtdiodenbands aus der Innenausnehmung des Verbinderelements bereits verhindert ist.

Es ist nach einer Weiterbildung der Erfindung aber auch vorgesehen, dass das Verbinderelement das Basisprofil mit Leuchtdiodenband und sich in Längsrichtung des Leuchtdiodenbandes erstreckendem Kontaktierungsmittel und Vergussmasse in der Innenausnehmung mit Vorspannung in Breitenrichtung des Basisprofils und auch in Hochachsrichtung des Basisprofils mit Vergussmasse aufnimmt.

Diese Konfiguration sorgt dafür, dass das Leuchtdiodenband in der Innenausnehmung des Verbinderelements nicht nur in Breitenrichtung des Leuchtdiodenbands mit Vorspannung in der Innenausnehmung angeordnet ist, sondern auch mit Vorspannung in der Hochachsrichtung des Leuchtdiodenbands in der Innenausnehmung angeordnet ist. Damit wird die Sicherheit gegen ein unbeabsichtigtes sich Herausbewegen des Leuchtdiodenbands aus der Innenausnehmung des Verbinderelements weiter erhöht, was insbesondere bei einer Anwendung des Anschlussverbindungselements mit Leuchtdiodenband zur Beleuchtung eines Fahrzeugs von Vorteil ist, bei dessen Betrieb naturgemäß Stöße und Schwingungen und damit Zugkräfte auf das Leuchtdiodenband wirken.

Es ist nach einer Weiterbildung der Erfindung auch vorgesehen, dass beim Einsetzen des Verbinderelements in die Innenausnehmung des Anschlussverbindungselements das schneidende Kontaktmittel die Ausnehmung des Verbinderelements durchsetzt und das Kontaktierungsmittel des Leuchtdiodenbandes durchdringt. Es heißt dies mit anderen Worten, dass dann, wenn sich eine vorbestimmte Länge des Leuchtdiodenbands in der Innenausnehmung des Verbinderelements angeordnet befindet und das Verbinderelement zusammen mit dem Leuchtdiodenband in die Innenausnehmung des Aufnahmekörpers des Anschlussverbindungselements von oben her eingesetzt wird und dabei die Querrippen des Verbinderelements in die Ausnehmungen der Seitenwände des Aufnahmekörpers eintreten, das schneidende Kontaktmittel beziehungsweise die schneidenden Kontaktmittel des Aufnahmekörpers die die Bodenwand des Verbinderelements durchsetzende Ausnehmung durchsetzen und somit von unten her das Basisprofil des Leuchtdiodenbands durchstechen oder durchschneiden und mit den beidseits des Leuchtdiodenstreifens angeordneten Kupferbahnen in Kontakt kommen und diese ebenso durchstechen und damit eine elektrisch leitende Verbindung zwischen dem Kontaktmittel oder den Kontaktmitteln des Aufnahmekörpers und des Anschlussverbindungselements herbeigeführt wird.

Es ist nach einer Weiterbildung der Erfindung auch vorgesehen, dass das Basisprofil mit einer magnetooperativen Einrichtung in der Form insbesondere einer mit einem Permanentmagnet zusammenwirkenden Einrichtung versehen ist.

Das Basisprofil kann also beispielsweise U-förmig ausgebildet sein mit einem Bodenprofil und zwei sich vom Bodenprofil weg erstreckenden seitlichen Schenkeln. Eine magnetooperative Einrichtung in der Form beispielsweise eines ferromagnetischen Bandes kann am Bodenprofil und/oder einem der Schenkel oder beiden Schenkeln bei der Herstellung des Leuchtdiodenbands angeordnet werden und nach der Anordnung des Leuchtdiodenstreifens im Basisprofil mit Vergussmasse bedeckt werden.

Ein so gebildetes langgestrecktes Leuchtdiodenband kann beispielsweise an einem lang gestreckten Trägerprofil angeordnet werden und mittels am Trägerprofil ebenfalls angeordneter Permanentmagnete zusammenwirken, sodass über die Permanentmagnete das mit der magnetooperativen Einrichtung versehene Leuchtdiodenband an dem Trägerprofil mit dem Permanentmagneten befestigt werden kann, ohne dass es erforderlich ist, dass das Trägerprofil modifiziert werden muss, also beispielsweise mit Bohrlöchern versehen werden muss, um eine Tragschiene zur Aufnahme des Leuchtdiodenbands vorzusehen.

Mit dieser Konfiguration wird außerdem die Möglichkeit geschaffen, dass das Leuchtdiodenband reversibel an dem Trägerprofil festgelegt und von diesem ohne Beschädigung des Trägerprofils wieder abgenommen werden kann.

Es ist nach einer Weiterbildung der Erfindung auch vorgesehen, dass die jeweilige Seitenwand des Anschlussverbindungselements zwei benachbarte, die Seitenwand durchsetzende Ausnehmungen aufweist und entlang der Längsrichtung des Anschlussverbindungselements mindestens ein zweites, sich von der Bodenwand ausgehend in Richtung von der Innenausnehmung weg erstreckendes, schneidendes Kontaktmittel aufweist.

Diese Konfiguration sorgt dafür, dass in einer Draufsichtansicht von oben auf den Aufnahmekörpers des Anschlussverbindungselements ein Aufnahmekörper ohne Stirnwand ersichtlich ist, welcher mindestens zwei in Längsrichtung des Aufnahmekörpers voneinander beabstandete schneidende Kontaktmittel aufweist, vorzugsweise zwei im Abstand zueinander angeordnete Kontaktmittelpaare besitzt. Die jeweilige Seitenwand des Aufnahmekörpers besitzt zwei in Längsrichtung der Seitenwand des Aufnahmekörpers zueinander beabstandete die Seitenwand durchsetzende Ausnehmungen.

Diese Konfiguration sorgt dafür, dass in die Innenausnehmung des Aufnahmekörpers zwei Verbinderelement mit im jeweiligen Innenraum beziehungsweise der Innenausnehmung des Verbinderelements angeordneten Segmenten zweier Leuchtdiodenbänder angeordnet werden können, die dann Stoß an Stoß in die Innenausnehmung des Aufnahmekörpers eingesetzt werden können. Damit wird eine Konfiguration bereitgestellt, bei der Leuchtdiodenband an Leuchtdiodenband aneinander gesetzt werden kann, welche jeweils mit einem Verbinderelement in dem Anschlussverbindungselement in Stoß an Stoß Konfiguration bereitgestellt werden können und somit ein für den Betrachter durchgehendes einstückiges Leuchtdiodenband bereitgestellt wird, das auch im Bereich der Stirnfläche an Stirnfläche des jeweiligen Segments des Leuchtdiodenbands einstückig oder einteilig erscheint und somit durchgehend erscheint und im beleuchteten Zustand keine dunklen Stellen besitzt.

Es ist nach einer Weiterbildung der Erfindung auch vorgesehen, dass der Aufnahmekörper im Bereich der die jeweilige Seitenwand durchsetzenden Ausnehmung eine Stirnwand besitzt. Diese Konfiguration des Aufnahmekörpers dient dazu, dass die Stirnwand des Verbinderelements an der Stirnwand des Aufnahmekörpers bei in der Innenausnehmung des Aufnahmekörpers angeordnetem Verbinderelement zur Anlage kommt und somit eine Abstützung erfährt. Dadurch wird eine mechanisch sehr stabile Konfiguration des Leuchtdiodenbands mit Verbinderelement und Anschlussverbindungselement geschaffen, welche Schwingungen und Stößen bei einer Automotiveanwendung, also einer Anwendung zur Beleuchtung an einem Fahrzeug sehr gut widerstehen kann.

Die Erfindung schafft auch ein System mit einem Anschlussverbindungselement wie es vorstehend erläutert wurde und einem in einem lang gestreckten Profil angeordneten Leuchtdiodenstreifen, welcher eine Mehrzahl von in Längsrichtung des Leuchtdiodenstreifens vorgesehene Leuchtdioden aufweist und das Leuchtdiodenband sich in Längsrichtung des Leuchtdiodenbandes erstreckende Kontaktierungsmittel zur Versorgung der Leuchtdioden mit elektrischer Energie besitzt und das Leuchtdiodenband die Leuchtdioden zumindest teilweise umgebende Vergussmasse aufweist, wobei das Profil mit Leuchtdiodenstreifen und Vergussmasse in der Innenausnehmung des Verbinderelements aufgenommen ist und das Verbinderelement in der Innenausnehmung des Anschlussverbindungselements aufgenommen ist.

Diese Konfiguration schafft also ein Leuchtdiodenband mit einem beispielsweise langgestreckten U-förmig ausgebildeten Basisprofil aus einem elastischen Werkstoff, beispielsweise einem Polyurethan Werkstoff in dessen Innenausnehmung zwischen den seitlichen Schenkeln des U-Profils am Bodensegment des Basisprofils ein Leuchtdiodenstreifen, beispielsweise ein COB (Chip on board) Leuchtdiodenstreifen mit beidseits des Leuchtdiodenstreifens angeordneten Kupferbahnen zur Versorgung der Leuchtdioden mit elektrischer Energie angeordnet ist, und die Innenausnehmung des Basisprofils mit einer transparenten oder transluzenten Vergussmasse oder mit mehr als einer Vergussmasse mit unterschiedlichen, das abgestrahlte Licht beeinflussenden Eigenschaften vorgesehen ist und das so gebildete Leuchtdiodenband in der Innenausnehmung des Verbinderelements aufgenommen ist, sodass das in der Innenausnehmung des Verbinderelements angeordnete Segment des Leuchtdiodenbands vom Verbinderelement vorzugsweise allseitig umgeben ist und die so geschaffene Konfiguration aus Leuchtdiodenstreifen mit Verbinderelement in der Innenausnehmung des Aufnahmekörpers des Anschlussverbindungselements angeordnet ist.

Der Aufnahmekörper des Anschlussverbindungselements stellt mit dem oder den schneidenden Kontaktmitteln eine elektrische Verbindung zu den Kupferbahnen des Leuchtdiodenstreifens her und die Konfiguration aus Verbinderelement und Leuchtdiodenband wird sicher im Innenraum oder der Innenausnehmung des Aufnahmekörpers mechanisch festgelegt, da das Verbinderelement mit seinen sich von der jeweiligen Seitenwand weg erstreckenden in Längsrichtung des Verbinderelements verlaufenden Längsrippen eine mechanisch verrastende oder verriegelnde Eingriffsstellung mit den längsverlaufenden Nuten der Seitenwände des Aufnahmekörpers des Anschlussverbindungselements einnimmt. Somit wird eine mechanisch und elektrisch dauerhaft stabile Verbindung zwischen dem Anschlussverbindungselement und dem Leuchtdiodenband hergestellt. Am Anschlussverbindungselement können sich Anschlussdrähte oder Anschlussleitungen oder ganz allgemein Anschlussmittel angeordnet befinden, über die dann elektrische Energie über die schneidenden Kontaktmittel in die Kupferbahnen des Leuchtdiodenstreifens zugeführt wird und somit die Leuchtdioden des Leuchtdiodenbands zum Leuchten gebracht werden.

Es ist nach einer Weiterbildung der Erfindung auch ein System mit einem Anschlussverbindungselement vorgesehen, wie es vorstehend erläutert wurde, sowie mit einem in einem lang gestreckten Profil angeordneten Leuchtdiodenstreifen, welcher eine Mehrzahl von in Längsrichtung des Leuchtdiodenstreifens vorgesehene Leuchtdioden aufweist und der Leuchtdiodenstreifen sich in Längsrichtung des Leuchtdiodenstreifens erstreckende Kontaktierungsmittel zur Versorgung der Leuchtdioden mit elektrischer Energie besitzt und das Leuchtdiodenband die Leuchtdioden zumindest teilweise umgebende Vergussmasse aufweist, wobei das Profil mit Leuchtdiodenstreifen und Vergussmasse in einer Innenausnehmung des Verbinderelements aufgenommen ist und das Verbinderelement in der Innenausnehmung des Anschlussverbindungselements aufgenommen ist.

Diese Konfiguration schafft also ein System mit einem Anschlussverbindungselement mit einem Aufnahmekörper mit einer Stirnfläche oder Stirnwand und einem Leuchtdiodenband, der in der Innenausnehmung des Verbinderelements angeordnet ist und das Verbinderelement mit dem Segment des in der Innenausnehmung des Verbinderelements angeordneten Leuchtdiodenbands in der Innenausnehmung des Aufnahmekörpers angeordnet ist.

Es ist nach einer Weiterbildung der Erfindung auch ein System mit einem Anschlussverbindungselement mit einem Aufnahmekörper mit im Bereich der die jeweilige Seitenwand durchsetzenden Ausnehmung eine Stirnwand aufweist und einem in einem lang gestreckten Profil angeordneten Leuchtdiodenstreifen, welcher eine Mehrzahl von in Längsrichtung des Leuchtdiodenstreifens vorgesehene Leuchtdioden aufweist und der Leuchtdiodenstreifen sich in Längsrichtung des Leuchtdiodenstreifens erstreckende Kontaktierungsmittel zur Versorgung der Leuchtdioden mit elektrischer Energie besitzt und das Leuchtdiodenband beziehungsweise der Leuchtdiodenstreifen die Leuchtdioden zumindest teilweise umgebende Vergussmasse aufweist, wobei das Profil mit Leuchtdiodenstreifen und Vergussmasse in der Innenausnehmung des Verbinderelements aufgenommen ist und das Verbinderelement in der Innenausnehmung des Anschlussverbindungselements aufgenommen ist und ein zweites Verbinderelement benachbart zu dem Verbinderelement in einer Stoß an Stoß Konfiguration vorgesehen ist, welches ein Profil mit Leuchtdiodenband beziehungsweise Leuchtdiodenstreifen und Vergussmasse in der Innenausnehmung des zweiten Verbinderelements angeordnet aufweist und das Anschlussverbindungselement mit einer Einspeisung für elektrische Energie versehen ist.

Damit wird eine Konfiguration bereitgestellt, nach der zwei Leuchtdiodenbänder aneinander angeordnet werden und beide Leuchtdiodenbänder jeweils am Anschlussverbindungselement mit elektrischer Energie versorgt werden.

Die Erfindung schafft auch ein System mit einem Anschlussverbindungselement sowie einem in einem lang gestreckten Profil angeordneten Leuchtdiodenstreifen, welcher eine Mehrzahl von in Längsrichtung des Leuchtdiodenstreifens vorgesehene Leuchtdioden aufweist und der Leuchtdiodenstreifen beziehungsweise das Leuchtdiodenband sich in Längsrichtung des Leuchtdiodenstreifens erstreckende Kontaktierungsmittel zur Versorgung der Leuchtdioden mit elektrischer Energie besitzt und das Leuchtdiodenband die Leuchtdioden zumindest teilweise umgebende Vergussmasse aufweist, wobei das Profil mit Leuchtdiodenstreifen beziehungsweise Leuchtdiodenband und Vergussmasse in der Innenausnehmung des Verbinderelements aufgenommen ist und das Verbinderelement in der Innenausnehmung des Anschlussverbindungselements aufgenommen ist.

Mit dieser Konfiguration wird ein System aus mindestens zwei an einer jeweiligen Stirnfläche eines jeweiligen Leuchtdiodenbands aneinander angeordneten oder anliegenden Leuchtdiodenbändern geschaffen, welche mit einem Anschlussverbindungselement und zwei Verbinder Elementen in Stoß an Stoß Konfiguration aneinander anliegen und somit ein für den Betrachter als einstückig durchgehend erscheinendes langgestrecktes Leuchtdiodenband geschaffen wird. Auf diese Weise können auch mehrere Leuchtdiodenbänder hintereinander angeordnet werden und somit ein einteilig oder einstückig erscheinendes Leuchtdiodenband mit großer Längserstreckung bereitgestellt werden. Es ist auch möglich, dass über eine Zwischeneinspeisung von elektrischer Energie über die schneidenden Kontaktmittel des Anschlussverbindungselements im Bereich der Stoß an Stoß Konfiguration elektrische Energie in das System eingespeist wird und somit eine durchgehende Energieversorgung für das lang gestreckte Leuchtdiodenband bereitgestellt wird, welches sich aus mehreren Segmenten aneinander angeordneter Leuchtdiodenbänder zusammensetzt.

Schließlich schafft die Erfindung auch ein System, wie es vorstehend erläutert wurde, bei dem das sich in Längsrichtung des Leuchtdiodenstreifens beziehungsweise Leuchtdiodenbandes erstreckende Kontaktierungsmittel an einer der Vergussmasse zugewandten Seite mit einer weißen Einfärbung, insbesondere einer weißen Lackschicht versehen ist.

Diese Konfiguration besitzt den Vorteil, dass die sich in Längsrichtung des Leuchtdiodenbandes erstreckenden Kontaktierungsmittel in der Form von beispielsweise Kupferbahnen an der der Vergussmasse zugewandten Seite oder Oberfläche mit einer weißen Einfärbung versehen sind. Dies wiederum führt dazu, dass auch bei einer in Hochachsrichtung des Basisprofils des Leuchtdiodenbandes sehr niedrigen Höhe, was dazu führt, dass die Höhe der Vergussmasse in Hochachsrichtung oberhalb der Kontaktierungsmittel gering ausfällt, da das Leuchtdiodenband insgesamt eine sehr geringe Höhe von beispielsweise 5 bis 6 Millimeter besitzt, die Kupferbahnen nicht als dunkle Flächen oder Schatten in Erscheinung treten können, da sie zumindest an der der Vergussmasse zugewandten Oberseite mit der weißen Einfärbung versehen sind. Damit entsteht ein durchgehend als weiß in Erscheinung tretendes Leuchtdiodenband und das Leuchtdiodenband wird vom Betrachter als durchgehend weiß wahrgenommen und besitzt keine dunkle Flecken oder Schatten oder dergleichen.

Auf diese Weise wird durch das erfindungsgemäße System eine Konfiguration eines Anschlussverbindungselements - beispielsweise wie es vorstehend beschrieben wurde - und eines Leuchtdiodenbandes bereitgestellt, welches sich durch eine einfache und kostengünstige Montagemöglichkeit am Montageort auszeichnet.

Das Leuchtdiodenband kann hierzu beispielsweise getrennt vom Anschlussverbindungselement am Montageort bereitgestellt werden und auf eine vorbestimmte Länge abgeschnitten werden, sodass dann das so bereitgestellte Leuchtdiodenband mit einer Stirnseite in die Innenausnehmung des Verbinderelements eingebracht wird und es nur mehr erforderlich ist, das Verbinderelement mit dem sich in der Innenausnehmung des Verbinderelements angeordneten Leuchtdiodenband in die Innenausnehmung des Aufnahmekörpers des Anschlussverbindungselements einzuführen und dort festzulegen. Durch die Festlegung des Verbinderelements in der Innenausnehmung des Aufnahmekörpers wird gleichzeitig automatisch eine elektrische Verbindung zwischen dem Kontaktierungsmitteln des Leuchtdiodenbandes, also beispielsweise den vorstehend genannten Kupferbahnen und den schneidenden Kontaktmitteln des Anschlussverbindungselements hergestellt.

Auf diese Weise wird sowohl die mechanische Verbindung zwischen dem Anschlussverbindungselement und dem Leuchtdiodenstreifen oder Leuchtdiodenband bereitgestellt als auch die elektrische Verbindung zwischen dem Anschlussverbindungselement und dem Leuchtdiodenband bereitgestellt, sodass über diese einfache Vorgehensweise ein einsatzbereites System aus Anschlussverbindungselement und Leuchtdiodenband am Montageort bereitgestellt werden kann, welches sich auch durch eine fehlersichere Montage auszeichnet.

Auf diese Weise kann über einen einfachen körperlichen Kontakt zwischen dem schneidenden Kontaktmittel und dem Kontaktierungsmittel des Leuchtdiodenstreifens, bei dem es sich beispielsweise um eine flexible Platine mit zwei beabstandeten Kupferlayern für die Spannungsversorgung der Leuchtdioden handeln kann, eine elektrisch leitende Verbindung zwischen dem Anschlussverbindungselement und dem Leuchtdiodenband herbeigeführt werden.

Die schneidenden Kontaktmittel kommen somit mit den jeweiligen beabstandeten Kupferlayern in stromleitenden Kontakt.

Auf diese Weise wird durch das erfindungsgemäße System sowohl eine mechanische Verbindung des Anschlussverbindungselements mit dem Leuchtdiodenband geschaffen als auch eine elektrisch leitende Verbindung zwischen dem Anschlussverbindungselement und dem Leuchtdiodenband, die einfach aufgebaut ist und fehlersicher herbeigeführt werden kann.

Das erfindungsgemäße Anschlussverbindungselement und das erfindungsgemä-ße System zeichnen sich dadurch aus, dass durch die Verbindung des Anschlussverbindungselements mit dem Leuchtdiodenband die vom Leuchtdiodenband mit seiner beschriebenen Vergussmasse bereitgestellte IP Schutzklasse von IP67 und höher erhalten bleibt. Das so geschaffene Anschlussverbindungselement und/oder System kann daher selbst in Umgebungen mit hoher Belastung mit Schmutz und/oder Feuchtigkeit installiert und betrieben werden.

Die Erfindung schafft auch ein Verbinderelement mit einer Innenausnehmung, welche von einer Bodenwand und seitlichen Seitenwänden und einer Stirnwand sowie einer der Bodenwand gegenüber liegenden Deckwand begrenzt ist und die Bodenwand im Bereich der Stirnwand eine die Bodenwand durchsetzende Ausnehmung aufweist, wobei die Innenausnehmung des Verbinderelements zur Aufnahme eines Leuchtdiodenbandes eingerichtet ist, welches ein Basisprofil mit einer jeweiligen entlang der Längsrichtung der Seitenwände des Basisprofils längsverlaufenden Rippe besitzt. Das Verbinderelement ist auf diese Weise zur Aufnahme des vorstehend beschriebenen Leuchtdiodenbands konfiguriert.

Die Erfindung schafft schließlich auch ein Verfahren zur Ausbildung einer mechanischen und elektrisch leitenden Verbindung zwischen einem Anschlussverbindungselement und einem Leuchtdiodenstreifen, mit folgenden Schritten:
- Anordnen eines Leuchtdiodenbands in einer Innenausnehmung des Verbinderelements
- Anordnen des Verbinderelements mit Leuchtdiodenband in der Innenausnehmung des Aufnahmekörpers des Anschlussverbindungselements
- Beaufschlagen des in der Innenausnehmung angeordneten Verbinderelements mit einer Druckkraft in Richtung entgegen eines schneidenden Kontaktmittels des Aufnahmekörpers und Durchstoßen eines elektrisch leitenden Kontaktierungsmittels des Leuchtdiodenbands mit dem schneidenden Kontaktmittel.

Die Erfindung wird im Folgenden anhand der Zeichnung näher erläutert. Diese zeigt in:
Fig. 1 eine schematische perspektivische Darstellung eines Leuchtdiodenbands mit einem Basisprofil, einem Leuchtdiodenstreifen und elektrischen Kontaktierungsmitteln sowie im Basisprofil angeordneter Vergussmasse;
Fig. 2 eine Schnittansicht des Leuchtdiodenbands entlang der Schnittlinie II-II nach Fig. 1;
Fig. 3 eine Draufsichtansicht auf ein Anschlussverbindungselement nach einer Ausführungsform;
Fig. 4 eine Draufsichtansicht auf ein Anschlussverbindungselement nach einer zweiten Ausführungsform;
Fig. 5 eine Draufsichtansicht auf ein Anschlussverbindungselement nach einer dritten Ausführungsform;
Fig. 6 eine perspektivische Darstellung eines Verbinderelements nach einer Ausführungsform gemäß der vorliegenden Erfindung;
Fig. 7 eine Schnittansicht entlang der Schnittlinie VII-VII nach Fig. 6;
Fig. 8 eine perspektivische Darstellung eines Verbinderelements und eines Leuchtdiodenbands gemäß einem ersten Montageschritt;
Fig. 9 eine perspektivische Darstellung des Verbinderelements mit Leuchtdiodenband und Anschlussverbindungselement bei einem zweiten Montageschritt;
Fig. 10 eine perspektivische Darstellung eines Systems mit Anschlussverbindungselement und Leuchtdiodenband;
Fig. 11 eine perspektivische Darstellung eines weiteren Systems mit Anschlussverbindungselement und zwei Leuchtdiodenbändern; und
Fig. 12 eine perspektivische Darstellung eines weiteren Systems mit Anschlussverbindungselement und zwei Leuchtdiodenbändern.

Fig. 1 der Zeichnung zeigt eine schematische perspektivische Darstellung eines Leuchtdiodenbands 1 mit einem Basisprofil 2, einem Leuchtdiodenstreifen 3 und elektrischen Kontaktierungsmitteln 4 in der Form von durchgehenden Kupferbahnen 30 sowie im Basisprofil angeordneter Vergussmasse 5.

Das Leuchtdiodenband 1 weist ein elastisch ausgebildetes Basisprofil 2 auf, welches einen kanalförmig ausgebildeten Aufnahmeraum aufweist, in dem ein Leuchtdiodenstreifen 3 mit einer Vielzahl von im geringfügigen Abstand zueinander vorgesehener Leuchtdioden angeordnet ist.

Der Leuchtdiodenstreifen 3 kann eine anhand von Fig. 2 der Zeichnung dargestellte flexible Leiterbahn 6 aufweisen und die in Fig. 2 lediglich schematisch dargestellten Leuchtdioden 7 können an der Leiterband 6 mittels Chip-on-board (COB) Technologie montiert sein. Fig. 2 der Zeichnung zeigt eine jeweils schematisch dargestellte magnetooperative Einrichtung 48 in der Form beispielsweise eines ferromagnetischen Bandes oder ferromagnetischen Streifens, welche in der Innenausnehmung 49 des Basisprofils 2 im Bereich der Innenseiten der Seitenwand 8 und der Innenseite der Bodenwand 9 angeordnet sind. Diese Konfiguration besitzt den Vorteil, dass ein mit der magnetooperativen Einrichtung 48 versehenes Leuchtdiodenband 1 an einem Trägerprofil in der Form beispielsweise einer Trägerschiene oder eines Trägerrahmens oder dergleichen angeordnet werden kann und mittels am Trägerprofil oder der Trägerschiene oder des Trägerrahmens vorgesehener Permanentmagnete an der Trägerschiene oder dem Trägerrahmen oder dem Trägerprofil lösbar festgelegt werden kann und somit kein Eingriff in die Struktur der Trägerschiene oder des Trägerrahmens oder des Trägerprofils vorgenommen werden muss, wie er beispielsweise dann vorgenommen wird, wenn der Träger mit Bohrlöchern versehen werden muss, um Aufnahmen für die Anordnung und Festlegung des Leuchtdiodenbands am Träger befestigen zu können.

Mit der COB Anordnung ist es möglich, die Leuchtdioden in einem so geringfügigen Abstand zueinander vorzusehen, dass die Leuchtdioden ein für den Betrachter gleichförmiges Licht erzeugen, der Betrachter also nicht einzelne Lichtpunkte wahrnimmt, sondern ein durchgehendes, einteiliges oder einstückiges Leuchtdiodenband mit einer homogenen Abstrahlung des Lichts sieht.

Bei dem Basisprofil 2 kann es sich um ein elastisches, im Querschnitt wannenförmiges oder kanalförmiges Profil handeln, welches beispielsweise aus einem thermoplastischen Elastomer (TPE), insbesondere einem thermoplastischen Elastomer auf Urethanbasis (TPU) gefertigt ist, oder auch auf Basis eines Polyvinylchlorid (PVC) Werkstoffs oder auch auf Basis eines elastischen duroplastischen Werkstoffs gefertigt ist.

Das Basisprofil 2 des Leuchtdiodenbands 1, wie es anhand von Fig. 2 der Zeichnung ersichtlich ist, weist bei der dargestellten Ausführungsform zwei Seitenwände 8 auf, die mit einer Bodenwand 9 des Leuchtdiodenbands 1 einstückig ausgebildet sind und in Längsrichtung "L" gemäß dem Doppelpfeil nach Fig. 1 an beiden Seiten der jeweiligen Seitenwand eine längs verlaufende Rippe 10 besitzen, welche einerseits die Steifigkeit des Basisprofils 2 erhöhen und außerdem mit einer anhand von Fig. 7 der Zeichnung ersichtlichen Fläche 11 des Verbinderelements 12 nach Fig. 6 der Zeichnung in einen lösbaren formschlüssigen Eingriff gebracht werden können.

An der Bodenwand 9 der Leuchtdiodenbands 1 können vorbestimmte Markierungen vorgesehen sein, welche Schnittlinien oder Positionierungshilfslinien für den Benutzer darstellen, an denen der Benutzer das Leuchtdiodenband 1 ablängen oder abschneiden oder positionieren kann.

Fig. 3 zeigt eine Draufsichtansicht auf ein Anschlussverbindungselement 13 nach einer Ausführungsform. Das Anschlussverbindungselement 13 weist einen, bei der dargestellten Ausführungsform kanalförmig ausgebildeten Aufnahmekörper 14 auf mit einer Bodenwand 15 und zwei von der Bodenwand 15 ausgehend seitlichen Seitenwänden 16.

Die Bodenwand 15 und die Seitenwände 16 bilden eine Innenausnehmung 17 aus, welche zur Aufnahme des Verbinderelements 12 ausgebildet ist. Da das Verbinderelement 12 das Leuchtdiodenband 1 aufnimmt, ist die Innenausnehmung 17 des Aufnahmekörpers 14 auch zur Aufnahme des Leuchtdiodenbands 1 ausgebildet.

Von der Bodenwand 15 erstrecken sich zwei schneidende Kontaktmittel 18 weg, welche mit zwei nicht näher dargestellten und in der Anschlussleitung 19 angeordneten Anschlussdrähten in elektrisch leitender Verbindung stehen und zwar so, dass elektrische Energie entsprechend der benötigten Polung an den Kontaktmitteln 18 anliegt. Über die Anschlussleitung kann somit die nötige Versorgungsspannung von beispielsweise 12 oder 24 Volt mittels einer nicht näher dargestellten Spannungsversorgung bereitgestellt werden. Die einzuhaltende Polung kann am Aufnahmekörper 14 mit einem Hinweis zum Schutz gegen Verpolung dargestellt sein.

Fig. 4 der Zeichnung zeigt ein weiteres Anschlussverbindungselement 13 mit zwei Aufnahmekörpern 14 mit einer Konfiguration, wie sie vorstehend unter Bezugnahme auf Fig. 3 der Zeichnung detailliert erläutert worden ist und dazu dient, am jeweiligen Aufnahmekörper 14 ein jeweiliges Leuchtdiodenband 1 anzuschließen, um eine Leuchtdiodenbandkonfiguration zu schaffen, welche anhand von Fig. 11 der Zeichnung ersichtlich ist.

Die anhand von Fig. 4 der Zeichnung ersichtliche elektrische Verbindungsleitung 20 sorgt dafür, dass elektrische Versorgungsspannung, welche über das anhand von Fig. 11 der Zeichnung ersichtliche Leuchtdiodenband 1a und den Aufnahmekörper 14 mit den darin angeordneten elektrisch leitenden Kontaktmitteln 18 in die Verbindungsleitung 20 eingeleitet werden kann, über den Aufnahmekörper 14, welcher dem Leuchtdiodenband 1b zugeordnet ist, an dem Leuchtdiodenband 1b angelegt werden kann, sodass das Leuchtdiodenband 1b über das Leuchtdiodenband 1a mit elektrischer Energie versorgt werden kann und das Leuchtdiodenband 1b relativ zum Leuchtdiodenband 1a in jedem beliebigen Winkel oder jeder beliebigen Orientierung verlegt werden kann. Eine solche Konfiguration ist beispielsweise dann von Vorteil, wenn das Leuchtdiodenband 1b in einem Winkel von 45 Grad oder 90 Grad oder einem anderen Winkel relativ zum Leuchtdiodenband 1a einer anderen Raumrichtung verlegt werden soll.

Fig. 5 der Zeichnung zeigt ein Anschlussverbindungselement 13 gemäß einer dritten Ausführungsform nach der vorliegenden Erfindung. Wie es ohne weiteres ersichtlich ist, besitzt das Anschlussverbindungselement 13 nach Fig. 5 der Zeichnung eine wannenförmige lang gestreckte Konfiguration mit einer Bodenwand 15 und zwei Seitenwänden 16, welche sich in einem rechten Winkel von der Bodenwand 15 weg erstrecken und eine Innenausnehmung 17 ausbilden, welche zur Aufnahme von zwei Verbinderelementen 12 vorgesehen ist.

Von der Bodenwand 15 erstrecken sich zwei im Abstand zueinander angeordnete Paare von schneidenden Kontaktmitteln 18 welche mit jeweiligen Leuchtdiodenbändern 1, die in Innenausnehmungen von Verbinderelementen 12 aufgenommen sind, eine elektrisch leitende Verbindung einnehmen können.

Wie es anhand von Fig. 12 der Zeichnung ersichtlich ist, kann mit dem anhand von Fig. 5 der Zeichnung dargestellten Anschlussverbindungselement 13 eine Stoß an Stoß Konfiguration von zwei Leuchtdiodenbändern 1 hergestellt werden, welche für den Betrachter als durchgehend einstückiges oder einteiliges Leuchtdiodenband 1 in Erscheinung tritt.

Fig. 6 der Zeichnung zeigt eine perspektivische Ansicht eines Verbinderelements 12 gemäß einer Ausführungsform nach der vorliegenden Erfindung.

Das Verbinderelement 12 besitzt eine Innenausnehmung 21, in welche das Leuchtdiodenband 1 eingesetzt beziehungsweise eingeführt werden kann, wie dies schematisch anhand von Fig. 8 der Zeichnung ersichtlich ist, sodass sich die beispielsweise auch anhand von Fig. 10 der Zeichnung ersichtliche Anschlusskonfiguration oder auch die anhand von Fig. 11 und Fig. 12 der Zeichnung ersichtliche Konfiguration des Verbinderelements 12 mit dem in der Innenausnehmung 21 des Verbinderelements 12 angeordneten Leuchtdiodenband 1 ergibt.

Das Verbinderelement 12 weist eine Bodenwand 22 auf, welche beispielsweise anhand von Fig. 6 und auch anhand der Schnittdarstellung nach Fig. 7 der Zeichnung ersichtlich ist. Wie es anhand der Querschnittsansicht nach Fig. 7 der Zeichnung ersichtlich ist, besitzt das Verbinderelement 12 in der Innenausnehmung 21 im Bereich der Deckwand 25 eine erste Breitenerstreckung 47 und besitzt darüber hinaus in diesem Bereich eine im Schnitt rechteckförmige Konfiguration. Darüber hinaus zeigt Fig. 7 der Zeichnung auch, dass das Verbinderelement 12 oberhalb der Bodenwand 22 eine wannenförmige Konfiguration aufweist mit einer sich von der Bodenwand 22 ausgehend in Richtung zur Deckwand 25 zunehmenden, zweiten Breitenerstreckung.

Das Verbinderelement 12 ist aus einem transparenten Kunststoffwerkstoff gebildet, sodass das vom Leuchtdiodenband 1 ausgestrahlte Licht durch das Verbinderelement 12 hindurchtreten kann.

Darüber hinaus besitzt das Verbinderelement 12 zwei sich von der Bodenwand 22 in einem rechten Winkel weg erstreckende Seitenwände 23 und 24, wie dies anhand von Fig. 6 und Fig. 7 der Zeichnung ersichtlich ist. Der Bodenwand 22 liegt die anhand von Fig. 6 und Fig. 7 der Zeichnung ersichtliche Deckwand 25 gegenüber. Die Bodenwand 22, Seitenwände 23 und 24 sowie die Deckwand 25 begrenzen die Innenausnehmung 21, welche an der Stirnseite 26 gemäß Fig. 6 der Zeichnung von einer Stirnwand 27 begrenzt ist, wobei die Stirnwand 27 des Verbinderelements 12 beispielsweise auch anhand von Fig. 9 der Zeichnung ersichtlich ist. Die Stirnwand 27 des Verbinderelements 12 dient dazu, dass das in der Innenausnehmung 21 angeordnete Leuchtdiodenband 1 eine definierte Lage in der Innenausnehmung 21 einnimmt, da die anhand von Fig. 8 der Zeichnung ersichtliche Stirnfläche 50 des Leuchtdiodenbands 1 an der Stirnwand 27 des Verbinderelements 12 zur Anlage kommt.

Die Stirnfläche 50 ergibt sich durch einfaches Abschneiden des Leuchtdiodenbands 1 an einer beliebigen Stelle in Längsrichtung des Leuchtdiodenbands 1. Das Leuchtdiodenband 1 kann deshalb an einer beliebigen Stelle geschnitten werden, da die parallel zu den Leuchtdioden 7 verlaufenden Kupferlayer 30 beziehungsweise Kupferbahnen 30 an jeder beliebigen Stelle des Leuchtdiodenbands 1 in dessen Längsrichtung mit dem schneidenden Kontaktmitteln 18 des Aufnahmekörpers kontaktiert werden können und somit an jeder beliebigen Stelle des Leuchtdiodenbands 1 eine Spannungsversorgungsstelle ausgebildet werden kann und es somit nicht zu unnötigem Verschnitt an Leuchtdiodenband kommt.

Fig. 12 der Zeichnung zeigt, dass bei der Stoß an Stoß Konfiguration der Anordnung der Leuchtdiodenbänder 1 mit zwei Verbinderelementen 12 die jeweilige Stirnwand 27 des jeweiligen Verbinderelements an der Stirnwand 27 des anderen Verbinderelements zur Anlage kommt. Diese Konfiguration tritt, wie dies vorstehend bereits erläutert wurde, für den Betrachter als einheitlich durchgehendes Leuchtdiodenband 1 in Erscheinung, wodurch eine linienartige durchgehende Beleuchtung realisiert werden kann, welche vom Betrachter des Leuchtdiodenbands 1 auch als durchgehend beleuchtet ohne Abschattungen und ohne einzelne Lichtpunkte wahrgenommen wird.

Fig. 6 der Zeichnung zeigt auch die Einführöffnung 28 des Verbinderelements 12, in die das Leuchtdiodenband 1 eingeführt werden kann, wie dies schematisch auch anhand von Fig. 8 der Zeichnung ersichtlich ist. Darüber hinaus zeigt Fig. 8 der Zeichnung auch, dass an der Bodenwand 22 des Verbinderelements eine die Bodenwand 22 durchsetzende Ausnehmung 29 vorgesehen ist, über die bei der Anordnung des Verbinderelements 12 in die in Fig. 3 dargestellte Innenausnehmung 17 des Aufnahmekörpers 14 die elektrisch leitenden schneidenden Kontaktmittel 18 eindringen und die in Fig. 2 dargestellte Bodenwand 8 des Basisprofils 2 des Leuchtdiodenbands 1 durchstoßen können, um in eine elektrisch leitende Verbindung mit den beiden Kupferbahnen 30 des Leuchtdiodenbands 1 zu gelangen, welche anhand von Fig. 2 der Zeichnung ersichtlich sind.

Die beispielsweise in Fig. 3, Fig. 4 und Fig. 5 dargestellten elektrisch leitenden schneidenden Kontaktmittel 18 durchdringen bei der Bewegung des Leuchtdiodenbands 1 mit dem Verbinderelement 12 in Richtung des Pfeils 31 nach Fig. 9 bei der Einführbewegung des Verbinderelements 12 in den Aufnahmekörper 14 die beiden in Fig. 2 dargestellten Kupferbahnen 30 und auf diese Weise kann eine elektrisch leitende Verbindung zwischen den Kontaktmitteln 18 des Anschlussverbindungselements 13 und den Kupferbahnen 30 und somit dem Leuchtdiodenband 1 hergestellt werden.

Das Verbinderelement 12 weist, wie dies anhand von Fig. 6 der Zeichnung und auch Fig. 7 der Zeichnung ersichtlich ist, an der Außenseite der jeweiligen Seitenwand 23 eine quer zur Längsrichtung V verlaufende Querrippe 32 auf, welche in einer jeweiligen Ausnehmung 33 des Aufnahmekörpers 14 des Anschlussverbindungselements 13 aufgenommen werden kann wie dies anhand von Fig. 9, Fig. 10 und Fig. 11 sowie Fig. 12 der Zeichnung ersichtlich ist. Die Querrippe 32 dient dazu, dass das Verbinderelement 12 nicht aus der Innenausnehmung 17 des Aufnahmekörpers 14 herausgezogen werden kann, wenn auf das Leuchtdiodenband 1 eine axial wirkende Zugkraft ausgeübt werden sollte.

Wie es anhand von Fig. 3, Fig. 4 und beispielsweise auch anhand von Fig. 5 der Zeichnung ersichtlich ist, weist der Aufnahmekörper 14 an der Innenwandfläche 34 der Seitenwände 16 im Bereich der Innenausnehmung 17 jeweils eine sich in Axiallängsrichtung des Aufnahmekörpers 14 erstreckende Nut 35 auf.

Das Verbinderelement 12 besitzt an der jeweiligen Seitenwand 23, 24 am Außenbereich eine querschnittlich dreieckförmige längsverlaufende Rippe 36, die mit der jeweiligen Nut 35 eine formschlüssige Eingriffsposition einnehmen kann, wenn das Verbinderelement 12, wie dies anhand von Fig. 9 mit dem Pfeil 31 dargestellt ist, in Richtung der Innenausnehmung 17 des Aufnahmekörpers 14 in Richtung nach unten gedrückt wird, sodass sich dann, wenn sich das Verbinderelement 12 zusammen mit dem Leuchtdiodenband 1 in der Innenausnehmung 17 angeordnet befindet, das Verbinderelement 12 nicht in unbeabsichtigter Weise entgegen der Richtung des Pfeils 31 aus der Innenausnehmung 17 lösen kann.

Wie es vorstehend bereits erläutert wurde, schneiden die Kontaktmittel 18 bei der Einführbewegung des Verbinderelements 12 mit dem Leuchtdiodenband 1 in die Innenausnehmung 17 des Aufnahmekörpers 14 durch das Basisprofil 2 hindurch und durchdringen auch die Kupferbahnen 30 und treten in die Vergussmasse 5 des Leuchtdiodenbands ein. Dabei wird von der elastischen Vergussmasse 5 eine Reaktionskraft auf die Eindringbewegung der Schneidmittel 18 erzeugt, welche entgegen der Richtung des Pfeils 31 nach Fig. 9 der Zeichnung wirkt.

Diese Reaktionskraft stützt sich über die jeweilige Oberseite 37 der dreieckförmigen Rippe 36 an der jeweiligen längsverlaufenden Nut 35 des Aufnahmekörpers 14 ab, sodass sich das Verbinderelement 12 nicht in unbeabsichtigter Weise entgegen der Richtung des Pfeils 31 nach Fig. 9 aus der Innenausnehmung 17 des Aufnahmekörpers 14 lösen kann.

Fig. 8 der Zeichnung zeigt mit dem Pfeil 38 die Richtung der Bewegung des Verbinderelements 12 relativ zum Leuchtdiodenband 1 bei der das Leuchtdiodenband 1 in die in Fig. 6 und Fig. 7 dargestellte Innenausnehmung 21 des Verbinderelements 12 aufgenommen wird.

Bei dieser Aufnahmebewegung werden die Rippen 10 des Basisprofils 2 des Leuchtdiodenbands 1 in der jeweiligen Ausnehmung 39 der Innenwandfläche 40 der jeweiligen Seitenwand 23, 24 des Verbinderelements 12 aufgenommen und das Basisprofil 2 schmiegt sich mit seiner Außenfläche 41 an die querschnittlich wannenförmige Konfiguration der Innenausnehmung 21 an. Da das Verbinderelement 12 an der Bodenwand 22 eine Aussparung oder Ausnehmung 29 aufweist, können die elektrischen Kontaktmitteln 18 durch die Ausnehmung 29 hindurch in das Basisprofil 2 des Leuchtdiodenbands eindringen und bei einer weiteren Einführbewegung des Leuchtdiodenbands 1 in die Innenausnehmung des Aufnahmekörpers 14 in Richtung des Pfeils 31 nach Fig. 9 durchdringen die Schneidmittel die Kupferlayer 30 und dringen in die Vergussmasse 5 ein.

Wenn sich das Leuchtdiodenband 1 in der Innenausnehmung 21 des Verbinderelements 12 angeordnet befindet, wie dies anhand von Fig. 9 der Zeichnung ersichtlich ist, dann wird von den Innenwandflächen der Ausnehmung eine jeweilige Druckkraftkomponente gegen die Außenwandflächen des Basisprofils 2 und auch auf die Oberfläche 43 der Vergussmasse 5 ausgeübt, wie dies in Fig. 7 der Zeichnung durch die Pfeile 42 angedeutet ist. Diese jeweilige Kraftkomponente sorgt dafür, dass das Basisprofil 2 und damit das Leuchtdiodenband 1 in der Innenausnehmung 21 des Verbinderelements mit Vorspannung aufgenommen ist, was dazu führt, dass eine auf das Leuchtdiodenband 1 wirkende Zugkraftkomponente, welche das Leuchtdiodenband 1 aus der Innenausnehmung 21 des Verbinderelements herausziehen möchte, nicht dazu führt, dass sich das Leuchtdiodenband 1 in unbeabsichtigter Weise aus der Innenausnehmung 21 des Verbinderelements 12 löst. Auch sichern die mit der Vergussmasse sich im Eingriff befindenden Kontaktmittel 18 das Leuchtdiodenband 1 dagegen, aus dem Verbinderelement 12 in unbeabsichtigter Weise herausgezogen zu werden.

Fig. 11 der Zeichnung zeigt, dass das Basisprofil 2 an der Außenwandfläche 44 eine gestrichelte Linie 45 aufweist. Diese Linie 45 dient als Visualisierung des Minuspols für den elektrischen Anschluss des Leuchtdiodenbands 1 an das Anschlussverbindungselement 13, welches an der Oberseite 46 des Aufnahmekörpers 14 ebenso eine entsprechende Beschriftung aufweisen kann, sodass der Benutzer einen visuellen Schutz gegen Verpolung und damit falschen Anschluss des Leuchtdiodenbands 1 relativ zum Aufnahmekörper 14 erhält.

Das erfindungsgemäße System mit einem Anschlussverbindungselement und dem Verbinderelement mit darin angeordnetem Leuchtdiodenband zeichnet sich dadurch aus, dass das Leuchtdiodenband an jeder beliebigen Stelle abgelängt und mit dem Anschlussverbindungselement mechanisch und elektrisch verbunden werden kann. Es ist damit also eine Endloskontaktierung möglich, da die elektrisch leitende Verbindung zwischen dem Anschlussverbindungselement und dem Leuchtdiodenband an jeder beliebigen Stelle der Längsrichtung des Leuchtdiodenbands hergestellt werden kann.

Zudem zeichnet sich das Leuchtdiodenband dadurch aus, dass es eine ausgesprochen niedrige Bauhöhe von beispielsweise etwa 5.5 Millimeter besitzt und sich somit auch zur Anordnung an hinsichtlich der möglichen Bauhöhe eng begrenzten Anordnungsstellen eignet.

Dadurch, dass das Verbinderelement das Leuchtdiodenband vollflächig umschließt und einkapselt, wird in der Kontaktzone zwischen den elektrisch leitenden, schneidenden Kontaktmitteln und dem Leuchtdiodenband mit den darin angeordneten Kupferbahnen eine elektrisch sichere Verbindung geschaffen, die auch unter dem auf alle Seiten des Leuchtdiodenbandes wirkenden Kraftfluss steht, wie dies vorstehend erläutert wurde und somit wird einer Ablösung des elektrischen Kontaktes zwischen den Kontaktmitteln und den Kupferbahnen entgegengewirkt, auch wenn das erfindungsgemäße System in einer mit Staub und Feuchtigkeit belasteten Umgebung betrieben wird, wie beispielsweise an Außenfassaden von Gebäuden oder an Fahrzeugen im Außenbereich.

Das erfindungsgemäße System zeichnet sich durch einen homogenen Lichtaustritt aus und auch dadurch, dass an jeder Stelle des Leuchtdiodenbands ein Schnitt zum Ablängen des Leuchtdiodenbands gesetzt werden kann, das Leuchtdiodenband also an jeder beliebigen Stelle der Längsrichtung abgelängt werden kann. Damit kann auch an jeder beliebigen Stelle des Leuchtdiodenbandes eine Einspeisestelle für die elektrische Spannungsversorgung des Leuchtdiodenbands realisiert werden.

Das erfindungsgemäße System ist aufgrund der niedrigen Bauhöhe des Leuchtdiodenbands und des Anschlussverbindungselements sowie des Verbinderelements auch zur Anordnung an Möbelstücken geeignet, an denen nur eine Nut zur Integration des Systems an zu beleuchtenden Flächen des Möbelstücks vorgehalten werden muss.

Das erfindungsgemäße System zeichnet sich auch durch eine hohe Dichtigkeit gegen Staub und Feuchtigkeit gemäß der Schutzklasse IP67 aus, sodass es auch im Außenbereich von Gebäuden und an Fahrzeugen eingesetzt werden kann, wie das vorstehend bereits erläutert wurde.

Hinsichtlich vorstehend im Einzelnen nicht näher erläuterter Merkmale der Erfindung wird im Übrigen ausdrücklich auf die Patentansprüche und die Zeichnung verwiesen.

### Bezugszeichenliste

1. Leuchtdiodenband
2. Basisprofil
3. Leuchtdiodenstreifen
4. Kontaktierungsmitteln
5. Vergussmasse
6. Leiterband
7. Leuchtdiode
8. Seitenwand
9. Bodenwand
10. Rippe
11. Fläche
12. Verbinderelement
13. Anschlussverbindungselement
14. Aufnahmekörper
15. Bodenwand
16. Seitenwand
17. Innenausnehmung
18. Schneidendes Kontaktmittel
19. Anschlussleitung
20. Verbindungsleitung
21. Innenausnehmung
22. Bodenwand
23. Seitenwand
24. Seitenwand
25. Deckwand
26. Stirnseite
27. Stirnwand
28. Einführöffnung
29. Ausnehmung
30. Kupferbahnen
31. Pfeil
32. Querrippe
33. Ausnehmung
34. Innenwandfläche
35. Nut
36. Rippe
37. Oberseite
38. Pfeil
39. Ausnehmung
40. Innenwandfläche
41. Außenfläche
42. Pfeile
43. Oberfläche
44. Außenwandfläche
45. Linie
46. Oberseite
47. Erste Breitenerstreckung
48. Magnetooperative Einrichtung
49. Innenausnehmung
50. Stirnfläche
51. Stirnwand
1a. Leuchtdiodenband
1b. Leuchtdiodenband
L: Längsrichtung
V: Längsrichtung

## Patentansprüche

1. Anschlussverbindungselement (13) zur mechanischen Anordnung eines und elektrischen Verbindung mit einem Leuchtdiodenband (1), wobei das Anschlussverbindungselement (13) einen Aufnahmekörper (14) mit einer Bodenwand (15) und von der Bodenwand (15) ausgehenden seitlichen Seitenwänden (16) aufweist und eine von der Bodenwand (15) und den Seitenwänden (16) ausgebildete Innenausnehmung (17) besitzt, in der das Leuchtdiodenband (1) aufnehmbar ist, und der Aufnahmekörper (14) mindestens ein, sich von der Bodenwand (15) ausgehend in Richtung von der Innenausnehmung (17) weg erstreckendes, schneidendes Kontaktmittel (18) aufweist, mittels dessen eine elektrische Verbindung zwischen dem Anschlussverbindungselement (13) und dem Leuchtdiodenband (1) herstellbar ist, wobei die jeweilige Seitenwand (16) eine die Seitenwand (16) durchsetzende Ausnehmung (33) aufweist und an einer der Innenausnehmung (17) zugewandten Innenwandfläche eine sich in Längsrichtung der Seitenwand (16) erstreckende Nut (35) aufweist, und die Innenausnehmung (17) mit einem zur Aufnahme des Leuchtdiodenbands (1) ausgebildeten Verbinderelement (12) versehen ist, **dadurch gekennzeichnet, dass** das Verbinderelement (12) eine Innenausnehmung (21) besitzt, welche von einer Bodenwand (22) und seitlichen Seitenwänden (23, 24) und einer Stirnwand (27) sowie einer der Bodenwand (22) gegenüber liegenden Deckwand (25) begrenzt ist und die Bodenwand (22) im Bereich der Stirnwand (27) eine die Bodenwand (22) durchsetzende Ausnehmung (29) aufweist.

2. Anschlussverbindungselement (13) nach Anspruch 1, **dadurch gekennzeichnet, dass** das Verbinderelement (12) an einer Außenfläche der jeweiligen Seitenwand (23, 24) eine sich in Längsrichtung des Verbinderelements (12) erstreckende Längsrippe (36) aufweist.

3. Anschlussverbindungselement (13) nach Anspruch 1 oder 2, **dadurch gekennzeichnet, dass** das Verbinderelement (12) im Bereich der Stirnwand (27) an der jeweiligen Seitenwand (23, 24) eine sich quer zur Längsrichtung des Verbinderelements (12) erstreckende Querrippe (32) aufweist.

4. Anschlussverbindungselement (13) nach einem der vorstehenden Ansprüche, **dadurch gekennzeichnet, dass** die Innenausnehmung (21) des Verbinderelements (12) in einer Ansicht quer zur Längsrichtung des Verbinderelements (12) im Bereich unterhalb der der Ausnehmung (29) gegenüberliegenden Deckwand (25) eine erste Breitenerstreckung aufweist und im Bereich der ersten Breitenerstreckung eine rechteckförmige Konfiguration besitzt.

5. Anschlussverbindungselement (13) nach einem der vorstehenden Ansprüche, **dadurch gekennzeichnet, dass** die Innenausnehmung (21) des Verbinderelements (12) in einer Ansicht quer zur Längsrichtung des Verbinderelements (13) im Bereich oberhalb der Bodenwand (22) eine wannenförmige Konfiguration besitzt mit einer sich von der Bodenwand (22) ausgehend in Richtung zur Deckwand (25) zunehmenden zweiten Breitenerstreckung.

6. Anschlussverbindungselement (13) nach Anspruch 4 und 5, **dadurch gekennzeichnet, dass** die zweite Breitenerstreckung der Innenausnehmung (21) im Kontaktbereich der wannenförmigen Konfiguration der Innenausnehmung (21) und der rechteckförmigen Konfiguration größergleich der ersten Breitenerstreckung ist.

7. Anschlussverbindungselement (13) nach einem der vorstehenden Ansprüche, **dadurch gekennzeichnet, dass** das Verbinderelement (12) transparent ausgebildet ist.

8. Anschlussverbindungselement (13) nach einem der vorstehenden Ansprüche, **dadurch gekennzeichnet, dass** das Verbinderelement (12) zur Aufnahme eines in einem zumindest abschnittsweise querschnittlich wannenförmig ausgebildeten Basisprofil (2) mit einer Vergussmasse (5) versehenen Leuchtdiodenbands (1) in der Innenausnehmung (21) ausgebildet ist.

9. Anschlussverbindungselement (13) nach Anspruch 8, **dadurch gekennzeichnet, dass** das Verbinderelement (12) das Basisprofil (2) mit Leuchtdiodenband (1) und sich in Längsrichtung des Leuchtdiodenbandes (1) erstreckendem Kontaktierungsmittel (30) und Vergussmasse (5) in der Innenausnehmung (21) mit zumindest in Breitenrichtung des Basisprofils (2) wirkender Vorspannung aufnimmt.

10. Anschlussverbindungselement (13) nach Anspruch 8 oder 9, **dadurch gekennzeichnet, dass** das Verbinderelement (12) das Basisprofil (2) mit Leuchtdiodenband (1) und sich in Längsrichtung des Leuchtdiodenbandes (1) erstreckendem Kontaktierungsmittel (30) und Vergussmasse (5) in der Innenausnehmung (21) mit Vorspannung in Breitenrichtung des Basisprofils (2) und in Hochachsrichtung des Basisprofils (2) mit Vergussmasse (5) aufnimmt.

11. Anschlussverbindungselement (13) nach Anspruch 8 oder 9, **dadurch gekennzeichnet, dass** beim Einsetzen des Verbinderelements (12) in die Innenausnehmung (17) des Anschlussverbindungselements (13) das schneidende Kontaktmittel (18) die Ausnehmung (29) des Verbinderelements (12) durchsetzt und das Kontaktierungsmittel (30) des Leuchtdiodenbandes (1) durchdringt.

12. Anschlussverbindungselement (13) nach einem der Ansprüche 8 bis 11, **dadurch gekennzeichnet, dass** das Basisprofil (2) mit einer magnetooperativen Einrichtung (48) in der Form insbesondere einer mit einem Permantenmagnet zusammenwirkenden Einrichtung versehen ist.

13. Anschlussverbindungselement (13) nach einem der vorstehenden Ansprüche, **dadurch gekennzeichnet, dass** die jeweilige Seitenwand (16) zwei benachbarte, die Seitenwand (16) durchsetzende Ausnehmungen (33) aufweist und entlang der Längsrichtung des Anschlussverbindungselements (13) mindestens ein zweites, sich von der Bodenwand (12) ausgehend in Richtung von der Innenausnehmung (14) weg erstreckendes, schneidendes Kontaktmittel (18) aufweist.

14. Anschlussverbindungselement (13) nach einem der vorstehenden Ansprüche 1 bis 12, **dadurch gekennzeichnet, dass** der Aufnahmekörper (14) im Bereich der die jeweilige Seitenwand (16) durchsetzenden Ausnehmung (33) eine Stirnwand (51) besitzt.

15. System mit einem Anschlussverbindungselement (13) nach einem der vorstehenden Ansprüche 1 bis 12 und einem in einem langgestreckten Profil (2) angeordneten Leuchtdiodenstreifen (3), welcher eine Mehrzahl von in Längsrichtung des Leuchtdiodenstreifens (3) vorgesehene Leuchtdioden (7) aufweist und am Leuchtdiodenstreifen (3) sich in Längsrichtung des Leuchtdiodenstreifens (3) erstreckende Kontaktierungsmittel (30) zur Versorgung der Leuchtdioden (7) mit elektrischer Energie vorgesehen sind und der Leuchtdiodenstreifen (1) die Leuchtdioden (7) zumindest teilweise umgebende Vergussmasse (5) aufweist, **dadurch gekennzeichnet, dass** das Profil (2) mit Leuchtdiodenstreifen (3) und Vergussmasse (5) in der Innenausnehmung (21) des Verbinderelements (12) aufgenommen ist und das Verbinderelement (12) in der Innenausnehmung (17) des Anschlussverbindungselements (13) aufgenommen ist.

16. System mit einem Anschlussverbindungselement (13) nach Anspruch 13 und einem in einem langgestreckten Profil (2) angeordneten Leuchtdiodenstreifen (3), welcher eine Mehrzahl von in Längsrichtung des Leuchtdiodenstreifens (3) vorgesehene Leuchtdioden (7) aufweist und der Leuchtdiodenstreifen sich in Längsrichtung des Leuchtdiodenstreifens (3) erstreckende Kontaktierungsmittel (30) zur Versorgung der Leuchtdioden (7) mit elektrischer Energie besitzt und der Leuchtdiodenstreifen (3) die Leuchtdioden (7) zumindest teilweise umgebende Vergussmasse (5) aufweist, **dadurch gekennzeichnet, dass** das Profil (2) mit Leuchtdiodenstreifen (3) und Vergussmasse (5) in der Innenausnehmung (21) des Verbinderelements (12) aufgenommen ist und das Verbinderelement (12) in der Innenausnehmung (17) des Anschlussverbindungselements (13) aufgenommen ist und ein zweites Verbinderelement (12) benachbart zu dem Verbinderelement (12) in einer Stoß-an Stoß Konfiguration vorgesehen ist, welches ein Profil (2) mit Leuchtdiodenstreifen (3) und Vergussmasse (5) in der Innenausnehmung (21) des zweiten Verbinderelements (12) angeordnet aufweist und das Anschlussverbindungselement (13) mit einer Einspeisung für elektrische Energie versehen ist.

17. System mit einem Anschlussverbindungselement (13) nach Anspruch 14 sowie einem in einem langgestreckten Profil (2) angeordneten Leuchtdiodenstreifen (3), welcher eine Mehrzahl von in Längsrichtung des Leuchtdiodenstreifens (3) vorgesehene Leuchtdioden (7) aufweist und der Leuchtdiodenstreifen (3) sich in Längsrichtung des Leuchtdiodenstreifens erstreckende Kontaktierungsmittel (30) zur Versorgung der Leuchtdioden (7) mit elektrischer Energie besitzt und der Leuchtdiodenstreifen (3) die Leuchtdioden (7) zumindest teilweise umgebende Vergussmasse (5) aufweist, **dadurch gekennzeichnet, dass** das Profil (2) mit Leuchtdiodenstreifen (3) und Vergussmasse (5) in der Innenausnehmung (21) des Verbinderelements (12) aufgenommen ist und das Verbinderelement (12) in der Innenausnehmung (17) des Anschlussverbindungselements (13) aufgenommen ist.

18. System nach einem der Ansprüche 15 bis 17, **dadurch gekennzeichnet, dass** das sich in Längsrichtung des Leuchtdiodenstreifens (3) erstreckende Kontaktierungsmittel (30) an einer der Vergussmasse (5) zugewandten Seite mit einer wei-ßen Einfärbung, insbesondere einer weißen Lackschicht versehen ist.

19. Verbinderelement (12) mit einer Innenausnehmung (21), welche von einer Bodenwand (22) und seitlichen Seitenwänden (23, 24) und einer Stirnwand (27) sowie einer der Bodenwand (22) gegenüber liegenden Deckwand (25) begrenzt ist und die Bodenwand (22) im Bereich der Stirnwand (27) eine die Bodenwand (22) durchsetzende Ausnehmung (29) aufweist, wobei die Innenausnehmung (21) des Verbinderelements (12) zur Aufnahme eines Leuchtdiodenbandes (1) eingerichtet ist, welches ein Basisprofil (2) mit einer jeweiligen entlang der Längsrichtung der Seitenwände des Basisprofils längsverlaufenden Rippe (10) besitzt.

20. Verfahren zur Ausbildung einer mechanischen und elektrisch leitenden Verbindung zwischen einem Anschlussverbindungselement (13) nach einem der Ansprüche 1 bis 14 und einem Leuchtdiodenband (1), **gekennzeichnet durch** folgende Schritte:
- Anordnen eines Leuchtdiodenbands (1) in einer Innenausnehmung (21) des Verbinderelements (12)
- Anordnen des Verbinderelements (12) mit Leuchtdiodenband (1) in der Innenausnehmung (17) des Aufnahmekörpers (14) des Anschlussverbindungselements (13)
- Beaufschlagen des in der Innenausnehmung (17) angeordneten Verbinderelements (12) mit einer Druckkraft in Richtung entgegen eines schneidenden Kontaktmittels (18) des Aufnahmekörpers (14) und Durchstoßen eines elektrisch leitenden Kontaktierungsmittels (30) des Leuchtdiodenstreifens (3) mit dem schneidenden Kontaktmittel (18).
